# EUROPÄISCHE PATENTSCHRIFT

(11) **EP 0 221 838 B1**
(45) Veröffentlichungstag und Bekanntmachung des Hinweises auf die Patenterteilung: **07.06.1989**
(21) Anmeldenummer: 86730151.7
(22) Anmeldetag: 03.10.1986
(51) Int. Cl.: H01H 33/70

(54) **Druckgasschalter**
Compressed-gas circuit breaker
Disjoncteur à gaz comprimé

(30) Priorität: 29.10.1985 DE 3538955
(43) Veröffentlichungstag der Anmeldung: 13.05.1987
(73) Patentinhaber: SIEMENS AKTIENGESELLSCHAFT, 80333 München (DE)
(72) Erfinder: Beier, Helmut, Ing. (grad.), D-1000 Berlin 27 (DE)

(56) Entgegenhaltungen:
- DE-A- 2 647 643
- GB-A- 2 080 626

## Beschreibung

Die Erfindung bezieht sich auf einen elektrischen Druckgasschalter mit einer von zwei feststehenden Schaltstücken gebildeten Trennstrecke und einem diese zumindest zeitweise umgebenden Isolierstoffrohr, das mantelseitige Durchtrittsöffnungen zur Verteilung des in die Trennstrecke einströmenden Löschgases aufweist.

Ein derartiger elektrischer Druckgasschalter ist z. B. aus der DE-C 26 47 643 bekannt. Bei diesem Schalter wird die Trennstrecke im Verlauf der Ausschaltbewegung von einem dünnwandigen Isolierstoffrohr umgeben, dessen mantelseitige Durchtrittsöffnungen für das Löschgas beispielsweise von zum Isolierstoffrohr azimutal verlaufenden rechteckigen Schlitzen gebildet sind, die durch axial und azimutal verlaufende Stege voneinander getrennt sind. Die Stege werden vom Inneren des Isolierstoffrohres her durch einen während der Ausschaltung gezogenen Lichtbogen thermisch beansprucht und auch bei Verwendung lichtbogenbeständiger Materialien, wie z. B. PTFE, durch den unvermeidbaren Abbrand mechanisch geschwächt, so daß die Stabilität des Isolierstoffrohres verringert werden kann.

Der Erfindung liegt die Aufgabe zugrunde, bei einem elektrischen Druckgasschalter der eingangs genannten Art die mechanische Stabilität des Isolierstoffrohres bei vergleichbarem Materialaufwand zu erhöhen und die elektrische Festigkeit der dem Lichtbogen zugewandten Rohrwandung zu verbessern.

Nach der Erfindung wird dies dadurch gelöst, daß das Isolierstoffrohr innen und außen genutet ist, und daß die inneren und äußeren Nuten einander kreuzen und mit einer solchen Tiefe versehen sind, daß sie sich an den Kreuzungspunkten, die Durchtrittsöffnungen bildend, durchdringen.

Durch Anwendung der Erfindung entsteht ein relativ biege- und verwindungssteifer Rippenkörper mit im wesentlichen in zwei verschiedenen Zylinderebenen angeordneten Rippen. Dieser Rippenkörper kann in gleicher Menge Material aufweisen wie ein dünnwandiges Rohr. Durch die Konstruktion wird die Belastbarkeit und damit die Lebensdauer des Isolierstoffrohres bei statischen und dynamischen Beanspruchungen, insbesondere bei der Beanspruchung durch die Schaltbewegung und den Gasdruck erhöht. Ebenso kann die Lebensdauer unter der thermischen Beanspruchung des brennenden Lichtbogens gesteigert werden, da ein durch normalen Abbrand hervorgerufener Materialabbau die Stabilität des Rippenkörpers nicht verringert. Die Stabilität bleibt erhalten, weil nur die dem Lichtbogen nächstgelegenen inneren Oberflächen thermisch belastet werden und nicht das gesamte Isolierstoffrohr beansprucht wird. Durch die erfindungsgemäße konstruktive Gestaltung wird die elektrische Festigkeit gesteigert, weil in Axialrichtung Isolierstoff und Isolier- bzw. Löschgas mehrfach einander abwechseln.

Bei einer bevorzugten Ausführungsform der Erfindung sind mehrere in verschiedenen Radialebenen azimutal verlaufende Innennuten vorgesehen. Wenn die Innennut in einer Radialebene wie in einer weiteren Ausführungsform der Erfindung als umlaufende Ringnut ausgebildet ist, fächert sich die Löschgasströmung nach dem Eintritt in die Trennstrecke an keiner Stelle am Umfang auf, sondern wird scheibenförmig konzentriert. Auf diese Weise wird die Eindringtiefe der turbulenten Gasmassen in die Trennstrecke erhöht, was eine bessere Kühlung des in der Trennstrecke gezogenen Lichtbogens zur Folge hat. Außerdem ergeben sich an der dem Lichtbogen zugewandten Oberfläche in Axialrichtung keine Stegverbindungen, die nach der Lichtbogenlöschung die Leitfähigkeit des Isolierstoffkörpers erhöhen könnten, damit wird bei der Erfindung die Kriechstromfestigkeit gesteigert.

Gemäß einer weiteren Ausführungsform des Erfindungsgedankens, bei der die Innennuten gleichmäßig über die Länge des Isolierstoffrohres verteilt sind, wird eine über die Trennstrecke gleichmäßige Lichtbogenbeblasung erreicht.

Ein vorteilhaftes Ausführungsbeispiel der Erfindung weist mehrere axial verlaufende, bevorzugt axial durchgehende Außennuten auf, wodurch sich eine einfache Herstellung des Isolierstoffrohres erzielen läßt. Wenn, wie bei einem weiteren bevorzugten Ausführungsbeispiel der Erfindung vorgesehen ist, die Außennuten gleichmäßig über den Umfang verteilt sind, können die Durchtrittsöffnungen sowohl axial als auch azimutal gleichmäßig auf dem Isolierstoffrohrmantel angeordnet sein. Dies ergibt eine im Blasbereich gleichmäßig ausgeprägte den Lichtbogen kühlende turbulente Gasströmung.

Aus der DE-C 31 45 391 ist zwar ein Druckgasschalter mit einem die Gasströmung führenden Isolierstoffkörper bekannt, der die Trennstrecke mit zu dieser radial gerichteten Innenlamellen umgibt und mechanisch stabil ist. Dieser Isolierstoffkörper ist aber weder rohrförmig ausgebildet, noch weist er Außennuten auf, die die Innennuten kreuzen.

Der beim Bekannten vorgesehene Isolierstoffkörper ist materialaufwendig. Er ist in der Regel durch Sintern und damit als spezielles Bauteil mit einer Konfiguration hergestellt, das den Einsatz preiswerter Halbzeuge erschwert.

Nach einer besonders vorteilhaften Ausführungsform der Erfindung ist der aus allen Durchtrittsöffnungen gebildete Anströmquerschnitt größer als der von den beiden düsenförmigen Schaltstücken gebildete Abströmquerschnitt. Der Anströmquerschnitt beträgt bevorzugt das 1,3 bis 1,7fache des Abströmquerschnittes. Durch diese Maßnahme werden die Löschbedingungen während einer Ausschaltung günstig beeinflußt.

Anhand der Zeichnung ist ein Ausführungsbeispiel der Erfindung beschrieben und die Wirkungsweise erläutert.

Die Figur 1 zeigt schematisch in einem Schnitt die zum Verständnis der Erfindung erforderlichen Teile eines Druckgasschalters. Die Figur 2 stellt einen Schnitt entlang der Schnittlinie 11-11 in der Figur 1 dar.

Der in Fig. 1 dargestellte Druckgasschalter weist zwei achsenkongruente Schaltstücke 1, 2 auf, die stirnseitig eine Trennstrecke T begrenzen und die zur Abfuhr von Löschgas düsenförmig mit einem Abströmquerschnitt von insgesamt zweimal einer Querschnittfläche A ausgebildet sind. Im Einschaltzustand sind die Schaltstücke 1 und 2 von einem Überbrückungsschaltstück 3, das von einem nicht weiter dargestellten Antrieb axial bewegt wird, elektrisch leitend überbrückt. Der Antrieb steuert in gleichsinniger Bewegung einen Blaszylinder 4, der mit einem faststehenden Kolben 5 zusammenwirkt.

Zwischen dem Kolben 5 und dem Blaszylinder 4 in einem Kohlben-Zylinder-Raum 6 enthaltenes Gas, insbesondere Schwefelhexafluorid, wird im Verlauf der Ausschalthandlung durch die Bewegung des Blaszylinders 4 komprimiert und in die Trennstrecke T über ein isolierstoffrohr 7 geführt, das mit dem Überbrückungsschaltstück 3 und dem Blaszylinder 4 fest verbunden ist.

Das Isolierstoffrohr 7 befindet sich in der Einschaltstellung außerhalb der Trennstrecke T. Im Verlauf der Ausschalthandlung läuft es vom Schaltstück 1 ab in Richtung auf das Schaltstück 2 und umgibt die Trennstrecke T.

Das Isolierstoffrohr 7 ist innen und außen genutet. Es hat umlaufende Innennuten 8, die gleichmäßig über die Länge des Isolierstoffrohres 7 verteilt sind, und mehrere axial verlaufende Außennuten 9. Diese sind durchgehend ausgeführt und gleichmäßig über den Umfang des Isolierstoffrohres verteilt angeordnet. Die Innennuten 8 und die Außennuten 9 kreuzen einander und sind mit einer solchen Tiefe versehen, daß sie sich an den Kreuzungspunkten durchdringen, wobei Durchtrittsöffnungen 10 gebildet werden. Durch diese Durchtrittsöffnungen 10 strömt im Verlauf der Ausschaltbewegung das im Kolben-Zylinder-Raum 6 komprimierte Gas gegen einen zwischen den Schaltstücken 1 und 2 bzw. 3 gezogenen Lichtbogen, der dadurch gekühlt wird. Eine von den Innennuten 8 und Innennutstegen 11 gebildete innere Oberfläche wird von dem gezogenen Lichtbogen thermisch beansprucht, die Stützfunktion und die elektrische Festigkeit kann jedoch relativ lange aufrechterhalten werden. Von den Außennuten 9 begrenzte Außennutstege 12 werden vom Lichtbogen nicht beeinflußt und sind daher in der Lage, ihre Stützfunktion auch unter vergleichsweise starker Lichtbogeneinwirkung auf die innere Oberfläche aufrechtzuerhalten.

Die Summe aller Durchtrittsöffnungen 10 bildet den Anströmquerschnitt des Löschgases in die Trennstrecke. Der Anströmquerschnitt beträgt das 1,3fache des Abströmquerschnittes 2A. Durch diese Maßnahme wird ein weiterer Anstieg des Blasdruckes nach Freigabe der dem Überbrückungsschaltstück 3 nächstgelegenen Durchtrittsöffnungen 10 erzielt, so daß die Löschgasströmung verstärkt und aufgrund des verzögerten Blasdruckabbaus in ihrer Dauer verlängert wird. Gleichzeitig wird aber auch die Trennstrecke mittels des durch den Abströmquerschnitt 2A abfließenden Löschgases schnell entionisiert, so daß eine rasche elektrische Wiederverfestigun der Trennstrecke erreicht wird.

Aus dem Schnitt gemäß Fig. 2 ergibt sich, daß ein im Inneren des Isolierstoffrohre 7 brennendar Lichtbogen durch die radial umlaufenden Innennutstege 11 von den Außennitsteaen 12 weiraehend ferngehalten wird, so daß sich erst nach wesentlichem Abbrand im Bereich der Innennustege ein mechanischer Stabilitätsverlust einstellen kann.

Das bei der Erfindung vorgesehene isolierstoffrohr 7 ist trotz seines vergleichsweise geringen Materialaufwandes biege- und verwindugssteif. Es hält damit den in moderen Druckgas-Leistungsschalter auftretenden mechanischen (statisch und dynamisch) und thermischen Beanspruchungen mit einer langen Lebensdauer stand. Durch die Auslegung des Anströmquerschnitts im Verhältnis zum Abströmquerschnitt 2A werden günstige Löschbedingungen erreicht.

## Patentansprüche

1. Elektrischer Druckgasschalter mit einer von zwei feststehenden Schaltstücken (1, 2) gebildeten Trennstrecke (T) und einem diese zumindest zeitweise umgebenden Isolierstoffrohr (7), das mantelseitige Durchtrittsöffnungen (10) zur Verteilung des in die Trennstrecke (T) einströmenden Löschgases aufweist, dadurch gekennzeichnet , daß das Isolierstoffrohr (7) innen und außen genutet ist und daß die inneren und äußeren Nuten (8, 9) einander kreuzen und mit einer solchen Tiefe versehen sind, daß sie sich an den Kreuzungspunkten, die Durchtrittsöffnungen (10) bildend, durchdringen.

2. Elektrischer Druckgasschalter nach Anspruch 1, gekennzeichnet durch mehrere in verschiedenen Radialebenen azimutal verlaufende Innennuten (8).

3. Elektrischer Druckgasschalter nach Anspruch 2, dadurch gekennzeichnet , daß die Innennuten (81 als umlaufende Ringnuten ausgebildet sind.

4. Eiektrischer Druckgasschalter nach Anspruch 2 oder 3, dadurch gekennzeichnet , daß die Innennuten (8) gleichmäßig über die Länge des Isolierstoffrohres (7) verteilt sind.

5. Elektrischer Druckgasschalter nach einem der Ansprüche 1 bis 4, gekennzeichnet durch mehrere axial verlaufende Außennuten (9).

6. Elektrischer Druckgasschalter nach Anspruch 5, dadurch gekennzeichnet , daß die Außennuten (9) axial durchgehend ausgeführt sind.

7. Elektrischer Druckgasschalter nach Anspruch 5 oder 6, dadurch gekennzeichnet , daß die Außennuten (9) gleichmäßig über den Umfang verteilt sind.

8. Elektrischer Druckgasschalter nach einem der Ansprüche 1 bis 7, dadurch gekennzeichnet , daß die feststehenden Schaltstücke (1, 2) zur Abfuhr von Löschgas düsenförmig ausgebildet sind und daß der aus allen Durchtrittsöffnungen (10) gebildete Anströmquerschnitt größer ist als der von den beiden düsenförmigen Schaltstücken gebildete Abströmquerschnitt (2A).

9. Elektrischer Druckgasschalter nach Anspruch 8, dadurch gekennzeichnet , daß der Anströmquerschnitt das 1,3- bis 1,7fache des Abströmquerschnittes (2A) beträgt.

## Claims

1. An electric compressed-gas blast circuit breaker having an isolating distance (T) formed by two stationary contact pieces (1, 2) and an insulating tube (7) surrounding it, at least at times, which has passage openings (10) in the tube wall for distributing the quenching gas flowing into the isolating distance (T), characterised in that the insulating tube (7) is grooved both inside and outside and that the inner and outer grooves (8, 9) cross over one another and are of such a depth that they penetrate one another at the points of intersection, forming the passage openings (10).

2. An electric compressed-gas blast circuit breaker according to claim 1, characterised by a plurality of inner grooves (8) extending azimuthally in different radial planes.

3. An electric compressed-gas blast circuit breaker according to claim 2, characterised in that the inner grooves (8) are formed as circumferential annular grooves.

4. An electric compressed-gas blast circuit breaker according to claim 2 or claim 3, characterised in that the inner grooves (8) are distributed uniformly over the length of the insulating tube (7).

5. An electric compressed-gas blast circuit breaker according to any one of claims 1 to 4, characterised by a plurality of outer grooves (9) extending axially.

6. An electric compressed-gas blast circuit breaker according to claim 5, characterised in that the outer grooves (9) are axially continuous.

7. An electric compressed-gas blast circuit breaker according to claim 5 or claim 6, characterised in that the outer grooves (9) are distributed uniformly over the periphery.

8. An electric compressed-gas blast circuit breaker according to any one of claims 1 to 7, characterised in that the stationary contact pieces (1, 2) are nozzle-shaped for discharging quenching gas and that the inflow cross-section formed from all the passage openings (10) is larger than the outflow cross-section (2A) formed by the two nozzle-shaped contact pieces.

9. An electric compressed-gas blast circuit .breaker according to claim 8, characterised in that the inflow cross-section is 1.3. to 1.7. times the outflow cross-section (2A).

## Revendications

1. Disjoncteur électrique à gaz sous pression avec une distance de coupure (T) formée par deux pièces de contact fixes (1, 2), et avec un tube en matière isolante (7) entourant au moins de temps en temps la distance de coupure et comportant dans sa surface latérale des ouvertures de passage (10) pour la répartition du gaz d'extinction affluant dans la distance de coupure (T), caractérisé par le fait que le tube en matière isolante (7) est rainuré à l'intérieur et à l'extérieur et que les rainures intérieures et extérieures (8, 9) se croisent et possèdent une profondeur qui est telle qu'elles s'interpénètrent aux points de croisements en formant les ouvertures de passage (10).

2. Disjoncteur éléctrique à gaz sous pression selon la revendication 1, caractérisé par plusieurs rainures intérieures (8) qui s'étendent dans le sens azimutal dans différents plans radiaux.

3. Disjoncteur électrique à gaz sous pression selon la revendication 2, caractérisé par le fait que les rainures intérieures (8) sont réalisées sous la forme de rainures annulaires fermées sur elles-mêmes.

4. Disjoncteur électrique à gaz sous pression selon la revendication 2 ou 3, caractérisé par le fait que les rainures intérieures (8) sont réparties uniformément sur la longueur du tube en matière plastique (7).

5. Disjoncteur électrique à gaz sous pression selon l'une quelconque des revendications 1 à 4, caractérisé par plusieurs rainures extérieures (9) qui s'étendent axialement.

6. ,Disjoncteur électrique à gaz sous pression selon la revendication 5, caractérisé par le fait que les rainures extérieures (9) s'étendent axialement sans discontinuité.

7. Disjoncteur électrique à gaz sous pression selon la revendication 5 ou 6, caractérisé par le fait que les rainures extérieures (9) sont réparties uniformément sur la périphérie.

8. Disjoncteur électrique à gaz sous pression selon la revendication 1 à 7, caractérisé par le fait que les pièces de contact fixes (1, 2) sont réalisées en forme de tuyères pour l'évacuation du gaz d'extinction, et que la section transversale pour le gaz affluent, qui est formée par toutes les ouvertures de passage (10), est supérieure à la section transversale pour le gaz effluent (2A), formée par les deux pièces de contact en forme de tuyères.

9. Disjoncteur électrique à gaz sous pression selon la revendication 8, caractérisé par le fait que la section transversale pour le gaz affluent est égale à 1,3, à 1,7 fois la section transversale pour le gaz effluent (2A).
